# FASCICULE DE BREVET EUROPEEN

(11) **EP 0 380 625 B1**
(45) Date de publication et mention de la délivrance du brevet: **02.12.1992**
(21) Numéro de dépôt: 89908215.0
(22) Date de dépôt: 06.07.1989
(51) Int. Cl.: B65D 19/20

(54) **EMBALLAGE PLIABLE DE TYPE DE CAISSES-PALETTES, COMPRENANT UN CONTENEUR EN FORME DE PRISME DROIT A SECTION OCTOGONALE**
FALTBARE VERPACKUNG VOM TYP PALETTENCONTAINER MIT EINEM PRISMATISCHEN BEHALTER ACHTECKIGEN QUERSCHNITTS
COLLAPSIBLE PACKAGING ELEMENT OF THE BOX PALLET TYPE, COMPRISING A CONTAINER IN THE FORM OF A RIGHT PRISM OF OCTOGONAL CROSS-SECTION

(30) Priorité: 13.07.1988 FR 8809556; 03.05.1989 FR 8905894
(43) Date de publication de la demande: 08.08.1990
(73) Titulaire: SOCIETE CONTINENTALE DU CARTON ONDULE (SOCAR), F-94160 Saint-Mandé (FR)
(72) Inventeur: LACROIX, Michel, F-18000 Bourges (FR)
(74) Mandataire: Jolly, Jean-Pierre
(86) Numéro de dépôt international: FR8900354
(87) Numéro de publication internationale: WO9000501

(56) Documents cités:
- EP-A- 0 228 971
- FR-A- 2 054 841
- FR-A- 2 291 100
- FR-A- 2 598 684
- US-A- 3 501 081
- US-A- 4 441 649
- US-A- 4 511 080

## Description

La présente invention concerne un emballage du type des caisses-palettes, comprenant un conteneur en forme de prisme droit à section octogonale, qui présente un plan de symétrie.

On sait que l'on désigne par le terme caisse-palette des emballages comprenant un conditionnement en carton, en carton ondulé ou similaire, dont le fond est attenant à une palette de manutention, en bois ou en matière plastique, destinée à faciliter leur déplacement.

L'emploi de telles caisses-palettes est de plus en plus répandu, car elles sont d'une fabrication aisée, d'un coût modéré et peuvent avoir des volumes importants, la palette dont elles sont munies permettant une manutention aisée à l'aide de chariots transporteurs ou élévateurs.

Les caisses-palettes les plus utilisées comprennent un conteneur en forme de parallélépipède rectangle, dont le fond, constitué de volets attenants aux parois latérales, est fixé sur la palette.

En vue de faciliter le stockage avant emploi sous un faible volume de telles caisses-palettes à section transversale rectangulaire, on a proposé de replier à plat le corps d'emballage sur la palette, mais les caisses-palettes de ce type nécessitent généralement, après montage, l'emploi de longerons verticaux en bois, dits "chandelles" dans la technique, pour leur assurer une tenue satisfaisante, et ceci accroît leur coût de fabrication et complique les opérations de montage.

On a aussi proposé (voir le brevet français N° 2 054 841) d'équiper la base du conteneur de deux demi-palettes fixées, respectivement, sur les volets formant la partie externe du fond et attenants à deux parois latérales opposées, ce qui permet de replier le conteneur à plat avec les parois appliquées les unes contre les autres, de même que les volets formant le fond, et avec les demi-palettes disposées de part et d'autre de l'emballage aplati, à l'extérieur de celui-ci.

On connaît également, par US-A-4 441 649, un conteneur en forme de prisme à section octogonale, dont le fond est formé par des volets articulés par des lignes de pliage à la base des parois latérales et qui est fixé par des agrafes sur une palette de manutention, sur laquelle il peut être replié à plat.

La Demanderesse a également proposé, dans sa demande de brevet français N° 2 592 365, une caisse-palette du type comprenant un conteneur en carton ondulé ou similaire, à section transversale rectangulaire, dont la partie externe du fond comprend deux volets attenants par une ligne de pliage à deux parois parallèles opposées et sur chacun desquels est fixée une demi-palette en bois ou similaire, chacune des parois auxquelles ne sont pas attenants les volets portant les demi-palettes étant divisée en deux parties égales par une ligne de pliage parallèle aux arêtes verticales du conteneur, tandis que les volets portant les demi-palettes sont réunis par au moins un élément de carton ou similaire formant charnière, qui est fixé sur lesdits volets et qui comporte une ligne de pliage disposée suivant le plan de raccordement desdites demi-palettes.

Dans une telle caisse-palette, il est possible du fait des lignes de pliage verticales des parois du conteneur non attenantes aux volets portant les demi-palettes, d'effectuer un pliage "en accordéon" de ces parois du conteneur pour replier celui-ci à plat, avec les volets portant les demi-palettes disposés dans le prolongement des parois latérales auxquelles ils sont attenants.

Inversement, il suffit d'écarter l'une de l'autre les parois auxquelles sont attenants les volets portant les demi-palettes, en exerçant une traction sur ces parois ou sur ces demi-palettes, pour que la caisse-palette se mette d'elle-même en forme, les volets portant les demi-palettes se redressant perpendiculairement aux parois attenantes, du fait de l'élément formant charnière qui les réunit.

Il est donc possible, au fabricant, de livrer les caisses-palettes repliées aux utilisateurs et à ceux-ci de les stocker ainsi, en n'occupant qu'un très faible volume, pour les mettre en forme d'une façon simple, sans utiliser quelque accessoire que ce soit pour leur montage ou lors de leur emploi.

Enfin, en se basant sur le même principe général, la Demanderesse a proposé, dans sa demande de brevet français N° 2 598 684, une caisse-palette du typecomprenant un conteneur en un matériau semi-rigide, qui comporte un corps d'emballage en forme de prisme droit présentant un plan de symétrie, dont les arêtes sont constituées par des lignes de pliage et dont la section transversale est un polygone à plus de quatre côtés, deux des parois dudit corps d'emballage étant parallèles audit plan de symétrie; un fond solidaire, d'une part, de ce corps d'emballage, de manière à l'obturer à une extrémité, et, d'autre part, d'une palette de manutention ; et éventuellement, un couvercle destiné à obturer ledit corps à l'extrémité opposée audit fond, cette caisse-palette étant caractérisée en ce que, en vue de pouvoir la replier à plat avant sa mise en volume définitive, le fond est solidaire uniquement des parois parallèles du corps et est divisé en deux parties égales par une ligne de pliage parallèle à ces parois et disposée dans le plan de symétrie, la ligne de pliage étant disposée de façon telle qu'elle réunisse, après mise en volume de la caisse-palette, deux arêtes opposées du corps, ou une arête et une ligne de pliage parallèle d'une paroi opposée, ou deux lignes de pliage parallèles aux arêtes de deux parois opposées, et en ce que ladite palette est constituée de deux demi-palettes solidaires respectivement desdites parties égales dudit fond.

Comme décrit dans cette demande de brevet, le corps du conteneur peut avoir, par exemple, une section pentagonale, hexagonale ou octogonale.

Il est ainsi possible de livrer à l'utilisateur la caisse-palette repliée à plat, avec les deux parties du fond appliquées l'une contre l'autre, de même que les parois auxquelles elles sont attenantes et les parois contigües, les demi-palettes étant elles-mêmes appliquées à plat à l'extérieur desdites parties du fond. Pour mettre la caisse-palette en volume, l'utilisateur n'a qu'à amener les deux demi-palettes dans le prolongement l'une de l'autre en amenant ainsi silmultanément les deux moitiés de fond dans un même plan et en redressant le corps d'emballage perpendiculairement au fond, sans avoir à utiliser des gabarits, comme dans la technique antérieure, et sans immobiliser plusieurs personnes pour ce travail pendant une assez longue durée.

La présente invention concerne une caisse-palette de ce dernier type, dont le corps, d'emballage ou conteneur, a également une section polygonale présentant un plan de symétrie et dont la palette-support peut être constituée de façon analogue par deux demi-palettes articulées entre elles, qui peuvent être livrées à l'utilisateur indépendemment du corps d'emballage, pour être ensuite fixées sur ce corps, la caisse-palette ainsi réalisée se prêtant alors à un pliage à plat du corps d'emballage équipé des demi-palettes.

L'invention vise plus précisément à proposer une caisse-palette de ce type, dont le montage du corps d'emballage sur les demi-palettes puisse être effectué par l'utilisateur plus facilement que selon la demande de brevet N° 2 598 684 et qui présente une excellente résistance mécanique, en particulier pour le conditionnement de produits en vrac, tels que des particules de matière plastique.

A cet effet, l'invention a pour objet une caisse-palette comprenant un conteneur en un matériau semi-rigide, qui comporte un corps d'emballage en forme de prisme droit à section octogonale présentant un plan de symétrie et dont les arêtes sont constituées par des lignes de pliage, deux des parois dudit corps d'emballage étant parallèles audit plan de symétrie, et un fond solidaire, d'une part, de ce corps d'emballage, de manière à l'obturer à une extrémité, et, d'autre part, d'une palette de manutention, ledit fond comprenant deux premiers volets attenants chacun, par une ligne de pliage, à la base de deux parois parallèles du corps d'emballage disposées symétriquement par rapport au plan de symétrie, cette caisse-palette étant caractérisée en ce que :
- les deux premiers volets sont également attenants, par l'intermédiaire d'une languette triangulaire articulée par une ligne de pliage sur lesdits premiers volets, à la base des deux parois adjacentes de chacune desdites parois parallèles, ladite languette triangulaire étant elle-même articulée par une ligne de pliage sur lesdites parois adjacentes et étant telle qu'en position montée du corps d'emballage, elle vient s'appliquer contre le volet attenant, perpendiculairement aux parois dudit corps en faisant saillie à l'extérieur de celui-ci,
- chacun desdits premiers volets est solidaire, respectivement, par sa face externe, de la palette.

La palette de la caisse-palette conforme à l'invention pourra être en une seule pièce ou être constituée de deux demi-palettes disposées symétriquement par rapport au plan de symétrie du corps d'emballage.

Les premiers volets pourront être rendus solidaires l'un de l'autre, par exemple par l'intermédiaire de languettes, assemblées par exemple suivant le plan de symétrie du corps d'emballage.

Eventuellement, deux parois du corps d'emballage perpendiculaires au plan de symétrie sont divisées suivant ce plan par une ligne de pliage parallèle aux arêtes du corps et se prolongent dans le même plan suivant toute la longueur de deux seconds volets, attenants respectivement par une ligne de pliage à la base des deux parois du corps d'emballage disposées perpendiculairement au plan de symétrie, ces seconds volets venant s'appliquer, en position montée, contre la face interne des premiers volets tournée vers l'intérieur du corps d'emballage.

Ces volets pourront être collés, cloués ou agrafés sur les demi-palettes, mais, avantageusement, ce sont les languettes triangulaires qui, en position montée, sont disposées à l'extérieur du corps, que l'on fixera par clouage sur les demi-palettes. Les corps d'emballages étant livrés à plat aux utilisateurs, ceux-ci les mettront très facilement en volume et, ensuite, n'auront plus qu'à fixer les languettes triangulaires sur les demi-palettes.

En variante, lesdits premiers volets, attenants à deux parois parallèles du corps d'emballage, constituent un seul et même élément de fond, divisé en deux par une ligne de pliage qui, dans l'emballage monté, est située dans le plan de symétrie du corps d'emballage, et les deux parois perpendiculaires à ce plan de symétrie sont attenantes par des lignes de pliage audit élément de fond et sont divisées suivant le plan de symétrie par une ligne de pliage qui prolonge celle divisant en deux l'élément de fond.

Pour faciliter le pliage à plat du corps d'emballage et sa mise en volume, les arêtes du corps d'emballage pourront avantageusement se prolonger par des lignes de pliage à travers les premiers ou seconds volets attenants, dans un plan perpendiculaire à ces parois.

Les premiers et seconds volets et les parois auxquelles ils sont attenants pourront être issus d'un seul et même flan de carton ou de carton ondulé. Compte tenu des grandes dimensions de telles caisses-palettes, en particulier lorsqu'elles sont destinées au conditionnement de matériaux en vrac dont la masse peut atteindre une tonne par conditionnement, il pourra cependant être avantageux de réaliser le corps d'emballage en deux parties distinctes, la partie de fond comprenant alors un simili-corps à parois de hauteur très réduite, dont les parois sont directement attenantes aux premiers et seconds volets et qui sont collées ou fixées par agrafage contre les parois correspondantes du véritable corps d'emballage.

Ces diverses formes de mise en oeuvre de l'invention seront décrites ci-après en détail, en référence aux dessins annexés, qui n'ont pas de caractère limitatif.

Sur ces dessins :
La figure 1 est une vue en perspective éclatée d'une première forme de réalisation de la caisse-palette conforme à l'invention, dans laquelle le corps de l'emballage et le fond constituent deux parties distinctes que l'on assemble entre elles ;
les figures 2a et 2b sont des vues en plan des flans de carton ondulé dont sont issus le corps d'emballage et le fond de cette première forme de réalisation ;
La figure 3 est une vue en perspective éclatée d'une seconde forme de réalisation de l'invention, où le corps d'emballage et la partie de fond forment un ensemble monobloc issu d'un même flan ;
La figure 4 est une vue en plan du flan de carton ondulé dont est issu le conteneur de cette seconde forme de réalisation ;
La figure 5 est une vue en'perspective éclatée d'une troisième forme de réalisation de l'emballage ;
La figure 6 est une vue en plan de la partie de fond;
La figure 7 est une vue en perspective éclatée illustrant une quatrième forme de réalisation de l'emballage conforme à l'invention ;
La figure 8 est une vue en plan de la partie de fond de cette dernière forme de réalisation.

La caisse-palette représentée sur les figures 1, 2a et 2b, comprend :
- un corps d'emballage C, en un matériau semi-rigide tel que le carton ondulé, en forme de prisme droit à section octogonale, symétrique, ouvert à ses deux extrémités et dont les arêtes sont formées par des lignes de pliage ;
- une partie de fond F, de forme octogonale sensiblement identique à la section transversale du corps C et destinée à obturer celui-ci à l'une des extrémités,
- deux demi-palettes P solidaires de la partie de fond et articulées entre elles par une charnière. Les demi-palettes peuvent aussi bien être remplacées par une unique palette.

Le corps C et le fond F présentent un plan de symétrie passant par le plan de joint des demi-palettes. Un couvercle non représenté peut coiffer l'extrémité supérieure du corps.

Conformément à l'invention, la partie de fond comprend huit parois latérales de faible hauteur, 1, 2, 3, 4, 5, 6, 7 et 8, destinées à être collées à l'extérieur des parois correspondantes I, II, III, IV, V, VI, VII et VIII du corps C.

A la base des deux parois opposées 4 et 8 sont attenants, par une ligne de pliage, des premiers volets 9 et 10, destinés à former la partie extérieure du fond et à être assemblés entre eux par une languette 11, qui pourra être pincée entre les deux demi-palettes dans leur plan de joint ou être tassée entre le fond et les demi-palettes sous le poids des matériaux conditionnés.

Les parois 1 et 8 sont assemblées par collage d'une languette 12 et un volet 10a attenant à la languette 12 est lui- même rendu solidaire du volet 10 par collage d'une languette 13, le volet formé par la réunion des volets 10 et 10a ayant les mêmes dimensions que le volet 9.

Sur les parois 2 et 6 sont articulées, par une ligne de pliage, des seconds volets 14 et 15, destinés, en position montée, à venir s'appliquer à l'intérieur de l'emballage contre la partie interne des volets 9 et 10.

Les volets 9 et 10 sont attenants, par l'intermédiaire d'une languette triangulaire, respectivement 16 et 17, aux parois adjacentes, respectivement 3 et 5, et 1 et 7. Chaque languette triangulaire est articulée par une ligne de pliage à la base de la paroi associée et sur le volet correspondant par une seconde ligne de pliage disposée en oblique par rapport à la précédente de façontelle qu'en position montée (voir figure 1), les languettes 16 et 17 fassent saillie à plat à l'extérieur de l'emballage et soient appliquées contre le volet 9 ou 10 attenant, pour former un soufflet que l'on puisse clouer ou agrafer aisément sur les demi-palettes.

Le corps d'emballage sera livré précollé sur la partie de fond à l'utilisateur. Dans ce but, une ligne de pliage disposée dans le plan de symétrie divisera les parois II et VI du corps d'emballage perpendiculaires au plan de symétrie, les parois analogues 2 et 6 de la partie de fond et les volets 14 et 15 attenants à ces dernières parois.

On notera que, de façon analogue, les arêtes séparant les parois 1 à 8 de la partie de fond se prolongent sur les volets attenants par des lignes de pliage, afin de faciliter la mise à plat et la mise en volume, de cette partie de fond, lorsqu'elle est fixée sur le corps d'emballage. Les demi-palettes pourront être aisément fixées pour l'utilisation sur la partie de fond et l'emballage ainsi terminé malgré ses dimensions importantes et son grand volume, pourra être replié et stocké avant utilisation.

Dans le cas de la forme de réalisation des figures 3 et 4, le corps d'emballage C′ et la partie du fond forment un ensemble monobloc issu d'un unique flan de carton qui est représenté sur la figure 4.

Toutes les parties de cet ensemble ont déjà été décrites en référence à la figure 2b, les parois 1′ à 8′ étant simplement beaucoup plus élevées que les parois correspondantes 1 à 8 de la partie de fond, pour former les parois du corps d'emballage proprement dit.

L'invention apporte donc dans la technique un nouvel emballage du type des caisses-palettes, destiné notamment au conditionnement des matériaux en vrac, dont le conteneur peut être livré à plat aux utilisateurs, peut être facilement monté par ceux-ci et peut même alors être stocké à plat avant utilisation.

La forme de réalisation de la figure 5 peut être rapprochée de celle de la figure 1 ci-dessus. On y retrouve:
- un corps d'emballage C₁ en un matériau semi-rigide tel que le carton ondulé, en forme de prisme droit à section octogonale, ouvert à ses deux extrémités et dont les arêtes sont formées par des lignes de pliage ;
- une partie de fond F₁, de forme octogonale, destinée à obturer le corps C₁ à l'une de ses extrémités
- deux demi-palettes P₁ solidaires de la partie de fond et articulées entre elles par une charnière.

Le corps C₁ et le fond F₁ présentent un plan de symétrie passant par le plan de joint des demi-palettes. Deux parois opposées, respectivement XVII et XVIII, du corps C₁ sont perpendiculaires au plan de symétrie et sont divisées verticalement en deux parties égales par des lignes de pliage disposées dans ce plan de symétrie.

Un couvercle, non représenté, peut coiffer l'extrémité supérieure du corps.

Conformément à l'invention, la partie de fond comprend huit parois latérales de faible hauteur, 21, 22, 23, 24, 25, 26, 27 et 28, destinées à être collées à l'extérieur des parois correspondantes, XI, XII, XIII, XIV, XV, XVI, XVII et XVIII du corps C₁.

Le corps C₁ est issu d'un unique flan de carton ondulé du type de celui représenté sur la figure 2a ci-dessus.

Les parois 22 et 25 sont disposées respectivement entre les parois 21 et 23, d'une part, et les parois 24 et 26, d'autre part, sur lesquelles elles sont articulées par des lignes de pliage. En position montée de l'emballage, ces lignes de pliage se confondent sensiblement avec les lignes correspondantes par lesquelles sont articulées entre elles les parois du corps d'emballage.

Les parois de la partie de fond F₁ sont articulées sur un même élément octogonal 30, constituant le fond proprement dit de l'emballage, soit directement par une ligne de pliage, pour les parois 22 et 25, soit par l'intermédiaire d'une pièce de jonction triangulaire, respectivement 31, 33, 34, 36, 37 et 38, pour les parois 21, 23, 24, 26, 27 et 28. Chaque pièce triangulaire est elle-même articulée par une ligne de pliage, d'une part, sur la paroi associée, d'autre part, sur l'élément 30.

Une ligne de pliage 40, disposée suivant la ligne de symétrie de la partie de fond F₁ et, en position montée de l'emballage, dans le plan de symétrie de celui-ci, divise en deux parties symétriques,30a et 30b, l'élément 30,ainsi que les parois 27 et 28 et les pièces triangulaires attenantes 37 et 38.

Comme décrit ci-dessus, le corps d'emballage peut être livré à plat aux utilisateurs avec les parois 21 à 26 de la partie de fond précollées contre les parois correspondantes du corps d'emballage. Dans cette partie, l'élément de fond est replié autour de la ligne de pliage 30 avec les deux moitiés des pièces 37 et 38 et des parois attenantes 27 et 28 appliquées contre les deux moitiés de l'élément 30.

Pour mettre en forme l'emballage, on met d'abord en forme le corps C₁, ce qui redresse les parois de la partie de fond solidaires de celui-ci et amène en position horizontale l'élément 30 et les pièces triangulaires 37 et 38, tandis que les pièces triangulaires viennent s'appliquer contre l'élément 30, en faisant saillie à l'extérieur du corps d'emballage. Dans cette position, on redresse les parois 37 et 38 de la partie de fond pour les appliquer et coller contre la face extérieure des parois associées du corps d'emballage.

Toutes ces opérations peuvent être facilement mises en oeuvre par l'utilisateur lui-même sur les lieux d'emploi de l'emballage.

Le fond de l'emballage peut être collé ou agrafé sur au moins une des demi-palettes.

Bien entendu, on ne sortirait pas du cadre de l'invention en réalisant un emballage de ce type, dont le fond et le corps seraient attenants et issus d'un unique flan de carton ou de carton ondulé convenablement découpé et refoulé. Ce flan serait alors du type de celui de la figure 6, mais les parois 1 à 6 constitueraient alors les parois de l'emballage proprement dit et auraient des hauteurs beaucoup plus importantes. Dans une telle forme de réalisation, les parois 27 et 28 devraient naturellement être rendues solidaires des parois contiguës, respectivement 21, 24 et 23, 26, après mise en volume de l'emballage.

Dans la forme de réalisation des figure 7 et 8, on retrouve :
- un corps d'emballage C₁′, en forme de prisme droit à section octogonale, ouvert à ses deux extrémités et dont les arêtes sont constituées par des ligne de pliage ;
- une partie de fond F₁′, de forme octogonale, destinée à obturer le corps C₁′, à l'une de ses extrémités;
- deux demi-palettes P₁′, solidaires de la partie de fond et articulées entre elles par une charnière.

Le corps C₁′ et la partie de fond F₁′ présentent un plan de symétrie passant par le plan de joint des demi-palettes. Deux parois opposées, respectivement XVII′ et XVIII′, du corps C₁′ sont perpendiculaires au plan de symétrie et sont divisées verticalement en deux parties égales par des lignes de pliage disposées dans ce plan de symétrie.

La partie de fond comprend un élément plan octogonal 30′, constituant le fond proprement dit, et huit parois latérales de faible hauteur 21′, 22′, 23′, 24′, 25′, 26′, 27′, 28′, destinées à être collées à l'extérieurs des parois correspondantes XI′, XII′, XIII′, XIV′, XV′, XVI′, XVII′ et XVIII′ du corps d'emballage.

Les parois 22′ et 25′ sont articulées sur le fond par des lignes de pliage, tandis que les parois 21′ et 23′, d'une part, 24′ et 26′, d'autre part, qui leur sont attenantes, sont articulées sur le fond par l'intermédiaire d'une pièce de jonction triangulaire, respectivement 31′, 33′, 34′, 36′. Chaque pièce triangulaire est elle-même articulée par une ligne de pliage, d'une part, sur la paroi associée, d'autre part, sur l'élément de fond 30′. Les parois 21′, 22′ et 23′, d'une part, 24′, 25′ et 26′, d'autre part, sont articulées entre elles par des lignes de pliage, qui, en position montée de l'emballage, sont perpendiculaires à la partie 30′ et viennent se confondre sensiblement avec les lignes correspondantes (arêtes verticales), par lesquelles les parois du corps C′ sont articulées entre elles.

Comme dans la forme de réalisation des figures 5 et 6, deux autres parois 27′ et 28′ sont articulées sur la partie plane 30′ par une ligne de pliage perpendiculaire au plan de symétrie de la partie de fond F₁′ et sont perpendiculaires à ce plan de symétrie en position montée. Une ligne de pliage 40′ divise en deux parties égales 30′a-30′b, la partie plane 30′ de fond, ainsi que les parois 27′ et 28′.

Ces parois 27′ et 28′ sont doublées intérieurement par deux demi-parois, respectivement 27′a-27′b, et 28′a-28′b, attenantes par une ligne de pliage respectivement aux parois 21′, 24′, 23′ et 26′. Les parois 27′ et 28′ peuvent être contrecollées extérieurement entre les demi-parois associées. Les parois 27′ et 28′ peuvent également être éventuellement absentes, les demi-parois 27′a-27′b et 28′c-28′b étant alors assemblées entre elles par collage ou agrafage pour former les parois. Des talons 37′, 38′, 39′ et 40′, articulés par des lignes de pliage respectivement sur les demi-parois 27′a, 27′b, 28′a, 28′b, viennent s'appliquer contre la partie de fond 30, contre laquelle ils sont collés ou agrafés.

Comme dans le cas de la figure 6, les parties triangulaires 31′, 33′, 34′, 36′ font saillie en position montée à l'extérieur de la partie de fond.

Dans cette forme de réalisation, le corps d'emballage peut être livré à plat ou aux utilisateurs avec toutes les parois de la partie de fond précollées contre les parois correspondantes du corps d'emballage.

Dans toutes ses variantes, telles que décrites ci-dessus, l'invention apporte donc dans la technique un nouvel emballage du type des caisse-palettes, destiné notamment au conditionnement de matériaux en vrac, dont le conteneur peut être livré à plat aux utilisateurs, peut être facilement monté par ceux-ci et peut même alors être stocké à plat avant l'utilisation.

## Revendications

1. Caisse-palette comprenant un conteneur en un matériau semi-rigide, qui comporte un corps d'emballage (C) en forme de prisme droit à section octogonale présentant un plan de symétrie et dont les arêtes sont constituées par des lignes de pliage, deux parois dudit corps d'emballage étant parallèles audit plan de symétrie, et un fond (F) solidaire, d'une part, de ce corps d'emballage (C), de manière à l'obturer à une extrémité, et, d'autre part, d'une palette de manutention (P), ledit fond (F) comprenant deux premiers volets (9, 10) attenants chacun, par une ligne de pliage, à la base de deux parois parallèles (IV-VIII) du corps d'emballage disposées symétriquement par rapport au plan de symétrie, cette caisse-palette étant caractérisée en ce que :
- les deux premiers volets (9,10) sont également attenants, par l'intermédiaire d'une languette triangulaire (16, 17) articulée par une ligne de pliage sur lesdits premiers volets, à la base des deux parois adjacentes (III, V, VII, I) de chacune desdites parois parallèles (IV-VIII), ladite languette triangulaire (16, 17) étant elle-même articulée par une ligne de pliage sur lesdites parois adjacentes (III, V; VII, I) et étant telle qu'en position montée du corps d'emballage, elle vient s'appliquer contre le volet attenant, perpendiculairement aux parois dudit corps, en faisant saillie à l'extérieur de celui-ci ;
- chacun desdits premiers volets (9, 10) est solidaire, par sa face externe, de la palette.

2. Caisse-palette selon la revendication 1, caractérisée en ce qu'auxdits premiers volets (9,10) sont attenantes des languettes (11), permettant de les assembler suivant le plan de symétrie de la caisse-palette.

3. Caisse-palette selon la revendication 1, caractérisée en ce que la partie de fond (F) est rendue solidaire des demi-palettes par fixation de languettes triangulaires (16, 17) sur ces demi-palettes.

4. Caisse-palette selon l'une des revendications 1 à 3, caractérisée en ce que deux parois du corps d'emballage perpendiculaires au plan de symétrie sont divisées suivant ce plan par une ligne de pliage parallèle aux arêtes du corps et se prolongent dans le même plan suivant toute la longueur de deux seconds volets (14, 15) attenants respectivement par une ligne de pliage à la base des deux parois (II, VI) du corps d'emballage disposées perpendiculairement au plan de symétrie, ces seconds volets (14, 15) venant s'appliquer en position montée contre la face interne des premiers volets (9, 10) tournée vers l'intérieur du corps d'emballage.

5. Caisse-palette selon l'une des revendications 1 à 4, caractérisée en ce que les arêtes du corps d'emballage (C) se prolongent par des lignes de pliage à travers les premiers ou seconds volets (9, 10 ; 14, 15), dans un plan perpendiculaire à ces parois.

6. Caisse-palette selon l'une des revendications 1 à 5, caractérisée en ce que la partie de fond et le corps de l'emballage forment un ensemble monobloc issu d'un unique flan.

7. Caisse-palette selon l'une des revendications 1 à 5, caractérisée en ce que la partie de fond et le corps de l'emballage constituent deux parties distinctes, la portion de fond comprenant un simili-corps à parois (1 à 8) de très faible hauteur attenantes auxdits volets (9, 10, 15, 16), qui sont fixées sur les parois correspondantes du corps d'emballage.

8. Caisse-palette selon la revendication 1, caractérisée en ce que lesdits premiers volets (30a, 30b), attenants à deux parois parallèles (XII, XV) du corps d'emballage, constituent un seul et même élément (30) de fond, divisé en deux par une ligne de pliage qui, dans l'emballage monté, est située dans le plan de symétrie du corps d'emballage, et en ce que les deux parois (VII, VIII) perpendiculaires à ce plan de symétrie sont attenantes par des lignes de pliage audit élément de fond (30) et sont divisées suivant le plan de symétrie par une ligne de pliage qui prolonge celle (20) divisant en deux l'élément de fond.

9. Caisse-palette selon la revendication 8, caractérisée en ce que la partie de fond et le corps d'emballage forment un ensemble monobloc, issu d'un unique flan de carton ou de carton ondulé.

10. Caisse-palette selon le revendication 1, caractérisée en ce que la partie de fond et le corps d'emballage constituent deux éléments distincts, la partie de fond comprenant un simili-corps à parois (21-28) de faible hauteur, qui sont fixées sur les parois correspondantes (XI-XVIII) du corps d'emballage proprement dit.

## Patentansprüche

1. Palettencontainer mit einem Behälter aus halbsteifem Material mit rechteckigem Querschnitt, der einen Verpackungskorpus (C) in Form eines geraden achteckigen Prismas mit einer Symmetrieebene aufweist und dessen Kanten von Falzlinien gebildet sind, wobei zwei Wandungen des Verpackungskorpus parallel zur Symmetrieebene stehen, sowie einen Boden (F), der einerseits mit dem Verpackungskorpus (C) fest so verbunden ist, daß dieser an einem Ende verschlossen ist, und andererseits fest mit einer Förderpalette (P) verbunden ist, wobei der Boden (F) zwei erste Klappen (9, 10) aufweist, die jeweils über eine Falzlinie an der Basis von zwei parallelen Wandungen (IV, VIII) des Verpackungskorpus augesetzt sind, welche symmetrisch zur Symmetrieebene liegen,
dadurch gekennzeichnet, daß
- die beiden ersten Klappen (9, 10) ebenfalls über eine mittels einer Falzlinie an den ersten Klappen angesetzte dreieckige Laschen (16, 17) mit der Basis der beiden jeweils den parallelen Wandungen (IV - VIII) benachbarten Wandungen (III, V, VII, I) verbunden sind, wobei die dreieckige Lasche (16, 17) ihrerseits über eine Falzlinie an den benachbarten Wandungen (III, V; VII, I) angesetzt und so angeordnet ist, daß diese bei aufgefalteter Stellung des Verpackungskorpus sich gegen die angrenzende Klappe senkrecht zu den Wandungen des Verpackungskorpus angelegt und dabei über diesen nach außen vorsteht;
- jede der ersten Klappen (9, 10) jeweils über ihre Außenseit mit der Palette verbunden ist.

2. Palettencontainer nach Anspruch 1, dadurch gekennzeichnet, daß an die ersten Klappen (9, 10) Laschen (11) angesetzt sind, so daß diese in der Symmetrieebene des Palettencontainers zusammengesetzt werden können.

3. Palettencontainer nach Anspruch 1, dadurch gekennzeichnet, daß durch Befestigung der dreieckigen Laschen (16, 17) auf Palettenhälften der Bodenabschnitt (F) fest mit den Palettenhälften verbunden ist.

4. Palettencontainer nach einem der Ansprüche 1 bis 3, dadurch gekennzeichnet, daß zwei zur Symmetrieebene senkrechte Wandungen des Verpackungskorpus in dieser Ebene durch eine zu den Kanten des Korpus parallele Falzlinie unterteilt sind und sich über die gesamt Länge von zwei zweiten Klappen (14, 15) in derselben Ebene fortsetzen, jeweils über eine Falzlinie mit der Bassis der beiden senkrecht zur Symmetrieebene stehenden Wandungen (II, VI) des Verpackungskorpus verbunden sind und sich im aufgefalteten Zustand gegen die Innenseite der ersten Klappen (9, 10) anlegen, welche dem Innenraum des Verpackungskorpus zugewandt ist.

5. Palettencontainer nach einem der Ansprüche 1 bis 4, dadurch gekennzeichnet, daß die Kanten des Verpackungskorpus (C) sich in Falzlinien quer durch die ersten bzw. zweiten Klappen (9, 10; 14, 15) auf einer zu diesen Wandungen senkrechten Ebene fortsetzen.

6. Palettencontainer nach einem der Ansprüche 1 bis 5, dadurch gekennzeichnet, daß der Bodenabschnitt und der Verpackungskorpus einen aus einem einzigen Zuschnitt gebildeten einstückigen Verbund bilden.

7. Palettencontainer nach einem der Ansprüche 1 bis 5, dadurch gekennzeichnet, daß der Bodenabschnitt und der Verpackungskorpus zwei getrennte Teile bilden, wobei der Bodenabschnitt ein korpusähuliches Element mit sehr niedrigen Wandungen (1 bis 8) darstellt, welche an die Klappen (9, 10, 15, 16) angesetzt sind, die auf den entsprechenden Wandungen des Verpackungskorpus befestigt werden.

8. Palettencontainer nach Anspruch 1, dadurch gekennzeichnet, daß die an zwei parallele Wandungen (XII, XV) des Verpackungskorpus angesetzten ersten Klappen (30a, 30b) ein und dasselbe Bodenelement (30) bilden, welches durch eine Falzlinie in zwei Teile unterteilt ist, die bei aufgefalteter Verpackung in der Symmetrieebene des Verpackungskungskorpus liegt, und daß die beiden zur Symmetrieebene senkrechten Wandungen (VII, VIII) über Falzlinien an das Bodenelement (30) angesetzt sind und in der Symmetrieebene durch eine Falzlinie unterteilt werden, die eine Verlängerung der das Bodenelement unterteilenden Falzlinie (20) darstellt.

9. Palettencontainer nach Anspruch 8, dadurch gekennzeichnet, daß der Bodenabschnitt und der Verpackungskorpus einen aus einem einzigen Pappen- bzw. Wellpappenzuschnitt gebildeten einstückigen Verbund bilden.

10. Palettencontainer nach Anspruch 1, dadurch gekennzeichnet, daß der Bodenabschnitt und der Verpackungskorpus zwei getrennte Elemente bilden, wobei der Bodenaschnitt ein korpusähnliches Elemen mit sehr niedrigen Wandungen (21 bis 28) darstellt, welche auf den entsprechenden Wandungen (XI - XVIII) des eigentlichen Verpackungskorpus befestigt werden.

## Claims

1. A box pallet comprising a container of a semi-rigid material, which comprises a packaging body (C) in the form of a right prism of octagonal cross-section with a plane of symmetry and whose edges consist of fold lines, two walls of said packaging body being parallel with said plane of symmetry, and a base (F) integral, on the one hand, with this packaging body (C) so as to close off one end and, on the other hand, with a handling pallet (P), said base (F) comprising two first flaps (9, 10) each adjoining, by a fold line, the base of two parallel walls (IV-VIII) of the packaging body arranged symmetrically about the plane of symmetry, this box-pallet being characterized in that:
- the two first flaps (9, 10) also adjoin, by means of a triangular tongue (16, 17) hinged along a fold line on said first flaps, the base of the two adjacent walls (III, V, VII, I) of each of said parallel walls (IV-VIII), said triangular tongue (16, 17) itself being hinged along a fold line on said adjacent walls (III, V; VII, I) and being such that, when the packaging body is in the assembled position, it rests against the adjacent flap, perpendicularly to the walls of said body, projecting beyond the latter;
- each of said first flaps (9, 10) is integral, along its outer face, with the pallet.

2. A box-pallet according to claim 1, characterized in that adjoining said first flaps (9, 10) are tongues (11), permitting their assembly about the plane of symmetry of the box-pallet.

3. A box-pallet according to claim 1, characterized in that the base part (F) is made integral with the half-pallets by fixing triangular tongues (16, 17) on these half-pallets.

4. A box-pallet according to any one of claims 1 to 3, characterized in that two walls of the packaging body perpendicular with the plane of symmetry are divided about this plane by fold lines parallel with the edges of the body and extend in the same plane over the whole length of two second flaps (14, 15) respectively adjoining by fold lines the base of the two walls (II, VI) of the packaging body arranged perpendicularly with respect to the plane of symmetry, these second flaps (14, 15) coming to rest, in the assembled position, against the inner face of the first flaps (9, 10) facing the inside of the packaging body.

5. A box-pallet according to any one of claims 1 to 4, characterized in that the edges of the packaging body (C) extend by fold lines across the first or second flaps (9, 10; 14, 15), in a plane perpendicular with these walls.

6. A box-pallet according to any one of claims 1 to 5, characterized in that the base part and the packaging body form a single-piece assembly from a single blank.

7. A box-pallet according to any one of claims 1 to 5, characterized in that the base part and the packaging body constitute two distinct parts, the base portion comprising a false body with very low walls (1 to 8) adjoining said flaps (9, 10, 15, 16), which are fixed to the corresponding walls of the packaging body.

8. A box-pallet according to claim 1, characterized in that said first flaps (30a, 30b), adjoining two parallel walls (XII, XV) of the packaging body, constitute one and the same base element (30) divided in two by a fold line which, in the assembled packaging, is situated in the plane of symmetry of the packaging body, and in that the two walls (VII, VIII) perpendicular to this plane of symmetry adjoin said base element (30) by fold lines and are divided about the plane of symmetry by a fold line which extends that (20) dividing the base element in two.

9. A box-pallet according to claim 8, characterized in that the base part and the packaging body form a single-piece assembly, from a single cardboard or corrugated cardboard blank.

10. A box-pallet according to claim 1, characterized in that the base part and the packaging body constitute two distinct elements, the base part comprising a false body with low walls (21-28) which are fixed to the corresponding walls (XI-XVIII) of the actual packaging body.
